# EUROPÄISCHE PATENTSCHRIFT

(11) **EP 1 856 996 B1**
(45) Veröffentlichungstag und Bekanntmachung des Hinweises auf die Patenterteilung: **04.01.2012**
(21) Anmeldenummer: 07008063.5
(22) Anmeldetag: 20.04.2007
(51) Int. Cl.: A41D 31/00, A41D 13/00

(54) **Geruchsadsorbierende Bekleidung und ihre Verwendung**
Odour absorbing clothing and its application
Vêtement absorbant les odeurs et son utilisation

(30) Priorität: 16.05.2006 DE 102006023155
(43) Veröffentlichungstag der Anmeldung: 21.11.2007
(73) Patentinhaber: Blücher GmbH, 40699 Erkrath (DE)
(72) Erfinder: von Blücher, Hasso, 40699 Erkrath (DE); Freiherr von Knigge, Hubertus, 40545 Düsseldorf (DE)
(74) Vertreter: Gesthuysen, von Rohr & Eggert

(56) Entgegenhaltungen:
- EP-B1- 0 144 553
- DE-A1- 3 200 959
- US-A- 3 674 593
- US-A- 5 678 247
- US-A1- 2004 107 474

## Beschreibung

Die vorliegende Erfindung betrifft das Gebiet geruchsadsorbierender textiler Bekleidung, insbesondere für Sport, Freizeit und Jagd.

Insbesondere betrifft die vorliegende Erfindung ein textiles Bekleidungsstück nach Anspruch 1 sowie dessen Verwendung, insbesondere als Sport-, Freizeit- und Jagdbekleidung, vorzugsweise zu Zwecken der Adsorption von Körpergeruch, insbesondere Schweißgeruch.

Jeder menschliche Körper setzt körpereigene Geruchsstoffe frei, die an die Umwelt abgegeben werden. Insbesondere bei körperlicher Betätigung, z. B. bei Freizeit- und Sportaktivitäten, ist infolge eines vermehrten Schwitzens die Absonderung von Körpergeruch verstärkt zu beobachten und wahrzunehmen.

Körpergeruch, insbesondere infolge von Schweiß und den darin enthaltenen Geruchsstoffen, insbesondere infolge der sauren Schweißkomponenten, kann unter anderem unangenehm auf die Umgebung wirken, insbesondere bei körperlicher Betätigung in der Freizeit und beim Sport. Aber auch bei anderen Freizeitbetätigungen, beispielsweise bei der Jagd, ist die Absonderung von körpereigenen Gerüchen, insbesondere von Schweißgeruch des Menschen, insofern hinderlich, als zu jagendes Wild derartige Gerüche frühzeitig wahrzunehmen imstande ist, so daß der Jäger sich nicht auf angemessene Entfernung an das zu jagende Wild annähern kann, um es zu erlegen.

Daher ist es im Stand der Technik vorgeschlagen worden, eine für diese Zwecke bestimmte Jagdbekleidung mit einem Absorptionsmaterial zu Aufnahme der abgegebenen körpereigenen Gerüche auszustatten, wobei als geeignetes Absorptionsmaterial unter anderem Aktivkohle, Chlorophyll, Backsoda, aktiviertes Aluminiumoxid, Sodaleim, Zeolithe, Calciumoxide und Kaliumpermanganat genannt werden (vgl. US-Patente 5 383 236, 5 539 930, 5 790 987, 6 009 559 und 6 134 718 sowie US-Patentanmeldung US 2004/0107474 A1). Derartige Jagdbekleidung ist auch kommerziell im Handel erhältlich, beispielsweise von der Fa. Scent-Lok, Muskegon, Michigan, USA, Das dort beschriebene Material ist aber nicht geeignet, das Problem der Freisetzung körpereigener Substanzen bzw. Gerüche in zufriedenstellendem Maße einzudämmen.

Weiterhin ist aus der auf die Anmelderin selbst zurückgehenden DE 198 42 274 A1 eine Sport- und Freizeitbekleidung bekannt, welche mit einem wasserund luftdichten, jedoch wasserdampfdurchlässigen Material ausgerüstet ist, welches aus einem wasserdampfdurchlässigen Träger, einer wasser- und luftdichten Schicht eines wasserdampfdurchlässigen Polyurethans und einer wasserdampfdurchlässigen Abdeckung besteht. Bei dem dort beschriebenen Material ist eine zusätzliche Ausstattung mit einem geruchsadsorbierenden Material nicht vorgesehen. Weiterhin führt die wasser- und luftdichte Ausbildung des dort vorgesehenen Materials - trotz einer gewissen Wasserdampfdurchlässigkeit - nicht immer zu einem optimalen Tragekomfort.

Es ist nunmehr die Aufgabe der vorliegenden Erfindung, eine geruchsadsorbierende Bekleidung bereitzustellen, welche die zuvor geschilderten Nachteile des Standes der Technik zumindest weitgehend vermeidet oder aber wenigstens abschwächt und sich insbesondere als Jagd-, Sport- und Freizeitbekleidung eignet.

Eine weitere Aufgabe der vorliegenden Erfindung besteht insbesondere darin, ein textiles Bekleidungsstück, welches sich insbesondere für Jagd-, Sport- oder Freizeitbekleidung eignet, bereitzustellen, bei dem einerseits eine effiziente Adsorption von Körpergeruch, insbesondere Schweißgeruch, und andererseits gleichzeitig ein hoher Tragekomfort, insbesondere eine gute Wasserund Wasserdampf- sowie Luftdurchlässigkeit realisiert ist.

Zur Lösung der zuvor geschilderten Aufgabenstellung schlägt die vorliegende Erfindung ein textiles Bekleidungsstück gemäß Anspruch 1 vor. Weitere, vorteilhafte Ausgestaltungen des erfindungsgemäßen textilen Bekleidungsstücks sind Gegenstand der betreffenden abhängigen Ansprüche.

Weiterer Gegenstand der vorliegenden Erfindung ist die Verwendung des textilen Bekleidungsstücks nach der vorliegenden Erfindung als Jagd-, Sport- oder Freizeitbekleidung, insbesondere zu Zwecken der Adsorption von Körpergeruch, insbesondere Schweißgeruch.

Gegenstand der vorliegenden Erfindung ist somit - gemäß einem **ersten** Aspekt der vorliegenden Erfindung - ein textiles Bekleidungsstück, insbesondere für Jagd-, Sport- oder Freizeitbekleidung, welches mit einem Aktivkohle enthaltenden, geruchsadsorbierenden Innenmaterial ausgestattet ist, wobei das geruchsadsorbierende Innenmaterial eine als textiles Flächenmaterial ausgebildete Trägerschicht, an der Aktivkohle in Form von Aktivkohlekörnern fixiert ist, umfaßt.

Infolge der Verwendung von kornförmiger Aktivkohle wird zum einen erreicht, daß eine gute und damit langzeitstabile Fixierung der Aktivkohle an die Trägerschicht ermöglicht wird, und andererseits eine gute Verschleißbeständigkeit des Innenmaterials erhalten, da die verwendeten Aktivkohlekörner im allgemeinen, insbesondere aufgrund ihrer Struktur, abriebfest und staubfrei ausgebildet sind, wie nachfolgend noch ausgeführt wird.

Weiterhin hat kornförmige Aktivkohle eine große Adsorptionskapazität, welche ausreicht, um über die gesamte Lebensdauer des Bekleidungsstücks eine effiziente Geruchsadsorption zu ermöglichen.

Des weiteren hat die Verwendung kornförmiger Aktivkohle beispielsweise gegenüber pulverförmiger Aktivkohle den entscheidenden Vorteil, daß im Falle der Fixierung der Aktivkohlekörner an der Trägerschicht beispielsweise mittels eines geeigneten Klebstoffs ein nur geringer Teil der Oberfläche der Aktivkohlekörner mit Klebstoff bedeckt zu werden braucht, wohingegen der größte Teil der verbleibenden Oberfläche der Aktivkohlekörner nicht mit Klebstoff bedeckt wird und folglich weiterhin für die zu adsorbierenden Geruchsstoffe frei zugänglich verbleibt.

Schließlich trägt die kornförmige Aktivkohle auch dazu bei, die Trageeigenschaften bzw. den Tragekomfort des erfindungsgemäßen Bekleidungsstücks zu verbessern, und zwar durch die Pufferwirkung in bezug auf Feuchtigkeit, beispielsweise Schweiß. Bei Auflagemengen der eingesetzten Aktivkohlekörner von bis zu ca. 100 g/m² kann z. B. bei einem Schweißausbruch etwa 20 bis 30 g/m² Feuchtigkeit in den Aktivkohlekörnern gespeichert werden, die dann nachfolgend wieder nach außen abgegeben werden kann. Auch diese Eigenschaft der eingesetzten Aktivkohlekömer beeinflußt den Tragekomfort des erfindungsgemäßen textilen Bekleidungsstücks in vorteilhafter Weise.

Um einen besonders guten Tragekomfort zu gewährleisten, ist die als textiles Flächenmaterial ausgebildete Trägerschicht im allgemeinen gasdurchlässig, insbesondere luftdurchlässig, und wasserdampfdurchlässig (wie auch wasserdurchlässig) ausgebildet.

Bevorzugterweise ist das geruchsadsorbierende Innenmaterial insgesamt und vorzugsweise das gesamte Bekleidungsstück gasdurchlässig, insbesondere luftdurchlässig, und wasserdampfdurchlässig (wie auch wasserdurchlässig) ausgebildet. Es resultiert ein luftdurchlässiges, atmungsaktives Bekleidungsstück, welches einen hohen Tragekomfort gewährleistet.

Im allgemeinen weist das geruchsadsorbierende Innenmaterial und vorzugsweise das gesamte Bekleidungsstück eine Gasdurchlässigkeit, insbesondere Luftdurchlässigkeit, bei einem Strömungswiderstand von 127 Pa von mindestens 100 l·m⁻²·s⁻¹, insbesondere mindestens 500 l·m⁻²·s⁻¹, vorzugsweise mindestens 1.000 l·m⁻²·s⁻¹, besonders bevorzugt mindestens 1.500 l·m⁻²·s⁻¹, ganz besonders bevorzugt mindestens 2.000 l·m⁻²·s⁻¹ oder mehr, auf.

Zur Gewährleistung eines guten Tragekomforts weist das geruchsadsorbierende Innenmaterial und vorzugsweise das gesamte Bekleidungsstück bei 25 °C eine Wasserdampfdurchlässigkeit von mindestens 25 l/m² pro 24 h, insbesondere mindestens 30 l/m² pro 24h, vorzugsweise mindestens 50 l/m² pro 24 h oder mehr, auf. Die Wasserdampfdurchlässigkeit kann insbesondere nach der sogenannten "Methode des umgekehrten Bechers" bzw. *"Inverted Cup Method"* nach ASTM E 96 und bei 25 °C gemessen werden. Zu weiteren Einzelheiten zur Messung der Wasserdampfdurchlässigkeit *(Water Vapour Transmission,* WVT) kann beispielsweise verwiesen werden auf McCoullough et al. "A comparison of standard methods for measuring water vapour permeability of fabrics" in: Meas. Sci. Technol. [Measurements Science and Technology] 14, Seiten 1402 bis 1408 (August 2003).

Weiterhin sollte - zur Gewährleistung eines hohen Tragekomforts - das geruchsadsorbierende Innenmaterial und vorzugsweise das gesamte erfindungsgemäße Bekleidungsstück einen Wasserdampfdurchgangswiderstand Rₑₜ unter stationären Bedingungen, gemessen nach DIN EN 31 092: 1993 (Februar 1994) und/oder internationaler Norm ISO 11 092, bei 35 °C von höchstens 20 (m² · Pascal) / Watt, insbesondere höchstens 10 (m² · Pascal) / Watt, vorzugsweise höchstens 5 (m² · Pascal) / Watt, aufweisen.

Die als textiles Flächenmaterial bzw. Flächengebilde ausgebildete Trägerschicht, an der die Aktivkohlekömer fixiert sind, kann beispielsweise ein textiles Gewebe, ein textiles Gewirke, ein textiles Gestricke, ein textiles Gelege oder ein textiler Verbundstoff, insbesondere ein textiles Vlies, sein, Vorteilhafterweise weist die als textiles Flächenmaterial ausgebildete Trägerschicht für die Aktivkohlekörner ein Flächengewicht von 10 bis 200 g/m², insbesondere 20 bis 150 g/m², bevorzugt 30 bis 100 g/m², auf; hierdurch resultiert ein insgesamt relativ geringes Flächengewicht des Bekleidungsstücks als ganzen, was gleichermaßen zur Erhöhung des Tragekomforts beiträgt.

Neben dem vorgenannten geruchsadsorbierenden Innenmaterial aus Trägerschicht und hieran fixierter Aktivkohle weist das erfindungsgemäße textile Bekleidungsstück im allgemeinen außerdem eine sogenannte Außenschicht (z. B. einen Außen- bzw. Oberstoff) auf. Im allgemeinen ist die Außenschicht des erfindungsgemäßen textilen Bekleidungsstücks, die im Tragezustand außenseitig angeordnet ist (wie der Name schon sagt), d. h. von der Trageschicht abgewandt ist bzw, direkt in Kontakt steht mit der Umgebung bzw. Luft, gleichermaßen als textiles Flächengebilde ausgebildet. Wie die Trägerschicht des geruchsadsorbierenden Innenmaterials, so ist auch die Außenschicht als textiles, insbesondere gas- bzw. luftdurchlässiges und wasserdampfdurchlässiges (wie auch wasserdurchlässiges) textiles Flächengebilde ausgebildet. Insbesondere ist die Außenschicht als ein luftdurchlässiges und wasserdampfdurchlässiges Textilmaterial ausgebildet, bevorzugt ein Gewebe, Gewirke, Gestricke, Gelege oder Textilverbundstoff, insbesondere Vlies. Im allgemeinen weist die Außenschicht ein Flächengewicht von 50 bis 400 g/m², insbesondere 75 bis 300 g/m², bevorzugt 100 bis 250 g/m², auf. Im allgemeinen weist die Außenschicht ein größeres Flächengewicht als die Trägerschicht auf.

Geruchsadsorbierendes Innenmaterial einerseits und Außenschicht andererseits können direkt aneinander angrenzen bzw. aneinander anliegen; in diesem Fall können die beiden Schichten entweder lose übereinandergelegt sein oder aber miteinander verbunden sein (z. B. durch Laminieren oder aber durch nur partielles bzw. stellenweises Verbinden, z. B. durch eine Naht, einen Faden etc.). Gleichermaßen ist es jedoch auch möglich, zwischen dem geruchsadsorbierenden Innenmaterial und der Außenschicht noch weitere, insbesondere textile Lagen vorzusehen.

Im allgemeinen ist die Außenschicht derart angeordnet, daß die an der Trägerschicht fixierten Aktivkohlekörner der Außenschicht zugewandt sind bzw. von dieser bedeckt werden (sofern keine weiteren Zwischenlagen vorgesehen sind). Diese Anordnung hat den Vorteil, daß die Aktivkohlekörner im Tragezustand innenseitig durch die Trägerschicht und außenseitig durch die Außenschicht geschützt bzw. hiervon bedeckt sind, so daß die auf die Aktivkohlekömer einwirkende mechanische Belastung, insbesondere Abrieb- oder Druckbelastung, in wirksamer Weise reduziert wird.

Im allgemeinen sind die Aktivkohlekörner - wie zuvor beschrieben - mittels eines geeigneten Klebstoffs an der Trägerschicht befestigt bzw. fixiert. Zu diesem Zweck wird der Klebstoff im allgemeinen diskontinuierlich auf die Trägerschicht aufgetragen (z. B. in Form eines punktförmigen, regelmäßig oder unregelmäßig ausgebildeten Rasters). Ein kontinuierlicher Klebstoffauftrag sollte im allgemeinen vermieden werden, da dies dazu führt, daß eine luftundurchlässige Lage erzeugt wird. Die Auftragsmenge an Klebstoff kann in weiten Bereichen variieren. Im allgemeinen liegt die Auftragsmenge an Klebstoff im Bereich von 5 bis 70 g/m², insbesondere 10 bis 50 g/m², vorzugsweise 20 bis 40 g/m². Vorteilhafterweise wird die Klebstoffmenge derart bemessen und/oder die Fixierung der Aktivkohlekörner derart ausgelegt, daß mindestens 25 %, insbesondere mindestens 30 %, vorzugsweise mindestens 40 %, besonders bevorzugt mindestens 50 %, der Oberfläche der Aktivkohlekörner für die zu adsorbierenden Geruchsstoffe frei zugänglich ist (d. h. nicht mit Klebstoff bedeckt ist). Hierdurch wird die Adsorptionskapazität der Aktivkohlekörner möglichst weitgehend ausgenutzt.

Die Menge an Aktivkohlekörnern in dem erfindungsgemäßen Bekleidungsstück bzw. in dem geruchsadsorbierenden Innenmaterial des erfindungsgemäßen textilen Bekleidungsstücks kann gleichermaßen in weiten Bereichen variieren. Im allgemeinen ist die Menge an Aktivkohlekörnern derart ausgelegt, daß die durch die Aktivkohlekörner bereitgestellte Adsorptionskapazität ausreicht, um beim Tragen des Bekleidungsstücks die vom Träger des Bekleidungsstück freigesetzten Geruchsstoffe, insbesondere Körper- und/oder Schweißgeruch, dauerhaft adsorptiv zu binden bzw. in effizienter Weise zu entfernen.

Vorteilhafterweise wird die Aktivkohle, bezogen auf das Bekleidungsstück, in einer Menge bzw. Auflagemenge von insgesamt 10 bis 100 g/m², insbesondere 15 bis 80 g/m², vorzugsweise 20 bis 60 g/m², eingesetzt.

In bevorzugter Ausgestaltung sind die Aktivkohlekörner zumindest im wesentlichen kugelförmig ausgebildet (sogenannte "Kugelkohle"). Hierdurch wird eine besonders hohe Abriebfestigkeit infolge auch der Form der Aktivkohle erreicht.

Im allgemeinen weisen die eingesetzten Aktivkohlekörner, vorzugsweise Aktivkohlekugeln bzw. -kügelchen, mittlere Teilchendurchmesser im Bereich von 0,01 bis 2,0 mm, insbesondere 0,05 bis 1,0 mm, vorzugsweise 0,1 bis 1,0 mm, besonders bevorzugt 0,2 bis 0,8 mm, auf.

Um einen hohen Tragekomfort bei guter Adsorptionsleistung zu gewährleisten, insbesondere auch zur Vermeidung einer unnötigen Steifigkeit des erhaltenen textilen Bekleidungsstücks, ist es vorteilhaft, die Beladungsmenge mit Aktivkohlekörnern, vorzugsweise Aktivkohlekugeln, derart auszulegen, daß die einzelnen Aktivkohlekörner, vorzugsweise Aktivkohlekugeln, einen mittleren Abstand in dem geruchsadsorbierenden Innenmaterial zueinander aufweisen, der mindestens dem Einfachen, vorzugsweise dem Eineinhalbfachen, bevorzugt mindestens dem Zweifachen, ganz besonders bevorzugt dem Zweieinhalbfachen, des mittleren Teilchendurchmessers der Aktivkohlekörnchen, vorzugsweise Aktivkohlekugeln, entspricht.

Erfindungsgemäß bevorzugt eingesetzte Aktivkohlekörner, insbesondere Aktivkohlekügelchen, sind im allgemeinen abriebfest ausgebildet. Vorteilhafterweise beträgt der Berstdruck für ein einzelnes Aktivkohlekörnchen, insbesondere Aktivkohlekügelchen, insbesondere 2,5 Newton, insbesondere mindestens 5 Newton, vorzugsweise mindestens 7,5 Newton, ganz besonders bevorzugt mindestens 10 Newton. Bevorzugterweise liegt der Berstdruck für ein einzelnes Aktivkohlekörnchen, insbesondere Aktivkohlekügelchen, im Bereich vom 2,5 bis 20 Newton. Auf diese Weise wird ein erfindungsgemäßes Bekleidungsstück erhalten, in dem die Aktivkohle in mechanisch resistenter Form vorliegt.

Derartig abriebfeste Aktivkohle kann insbesondere durch Carbonisierung und nachfolgende Aktivierung geeigneter Polymerausgangskügelchen, vorzugsweise auf Basis von divinylbenzolvernetzten Polystyrolen, erhalten werden.

Folglich neigen die eingesetzten Aktivkohlekömer auch unter mechanischer Belastung nicht zu einem Zerplatzen und nicht zur Staubbildung (kein Aktivkohlestaub). Insbesondere sind die eingesetzten Aktivkohlekömer staubfrei bzw. frei von pulverförmiger Aktivkohle ausgebildet.

Um eine hohe Leistungsfähigkeit des erfindungsgemäßen Bekleidungsstücks zu gewährleisten, ist es vorteilhaft, wenn die eingesetzte Aktivkohle eine spezifische Oberfläche (BET) von mindestens 500 g/m², insbesondere mindestens 750 g/m², vorzugsweise mindestens 1.000 g/m², besonders bevorzugt mindestens 1.200 g/m², aufweist. Im allgemeinen weist die erfindungsgemäß eingesetzte Aktivkohle eine spezifische Oberfläche (BET) im Bereich von 500 bis 2.500 g/m², insbesondere 750 bis 2.250 g/m², vorzugsweise 900 bis 2.000 g/m², besonders bevorzugt 1.000 bis 1.750 g/m², auf. Zur BET-Methode kann beispielsweise verwiesen werden auf Römpp Chemielexikon, 10. Auflage, Georg Thieme Verlag Stuttgart/New York, Stichwort: "BET-Methode", sowie auf die dort referierte Literatur, insbesondere Winnacker-Küchler, 3. Auflage, Band 7, Seiten 93 ff., sowie Z. Annal. Chem. 238, Seiten 187 bis 193 (1968).

Um eine hohe Effizienz des erfindungsgemäßen Bekleidungsstücks zu ermöglichen, ist es bevorzugt, wenn die eingesetzte Aktivkohle eine Aktivkohle mit einem Adsorptionsvolumen V_{ads} von mindestens 250 cm³/g, insbesondere mindestens 300 cm³/g, vorzugsweise mindestens 350 cm³/g, besonders bevorzugt mindestens 400 cm³/g, ist. Im allgemeinen wird eine Aktivkohle mit einem Adsorptionsvolumen V_{ads} von 250 bis 1.000 cm³/g, insbesondere 300 bis 900 cm³/g, vorzugsweise 350 bis 750 cm³/g, eingesetzt.

Erfindungsgemäß bevorzugt ist eine Aktivkohle mit einem Gesamtporenvolumen nach Gurvich von mindestens 0,50 cm³/g, insbesondere mindestens 0,55 cm³/g, vorzugsweise mindestens 0,60 cm³/g, besonders bevorzugt mindestens 0,65 cm³/g, ganz besonders bevorzugt mindestens 0,70 cm³/g. Im allgemeinen wird eine Aktivkohle mit einem Gesamtporenvolumen nach Gurvich von 0,50 bis 0,90 cm³/g, insbesondere 0,55 bis 0,85 cm³/g, vorzugsweise 0,60 bis 0,80 cm³/g, besonders bevorzugt 0,65 bis 0,80 cm³/g, ganz besonders bevorzugt 0,70 bis 0,75 cm³/g, eingesetzt. Zu weiteren Einzelheiten bezüglich der Bestimmung des Gesamtporenvolumens nach Gurvich kann beispielsweise verwiesen werden auf L. Gurvich (1915), J. Phys. Chem. Soc. Russ. 47 805, sowie auf S. Lowell et al., Characterization of Porous Solids and Powders: Surface Area Pore Size and Density, Kluwer Academic Publishers, Article Technology Series, Seiten 111 ff.

Die Anmelderin hat herausgefunden, daß als Aktivkohle insbesondere eine Aktivkohle mit großem Mikroporenvolumenanteil, bezogen auf das Gesamtporenvolumen der Aktivkohle, geeignet ist. Im Rahmen der vorliegenden Erfindung wird unter dem Begriff des Mikroporenvolumens insbesondere dasjenige Porenvolumen der Aktivkohle verstanden, welches durch Poren mit einem Durchmesser von s 25 Å (2,5 nm), insbesondere ≤ 20 Å (2,0 nm), bereitgestellt wird.

Die Anmelderin hat nämlich überraschenderweise herausgefunden, daß die Reduzierung der Schad- und/oder Geruchsstoffkonzentrationen besonders effizient ist, wenn der Mikroporenvolumenanteil der eingesetzten Aktivkohle besonders hoch ist. Ohne sich auf eine bestimmte Theorie festlegen zu wollen, läßt sich die besonders gute Effizienz mit einer Aktivkohle mit besonders großem Mikroporenvolumenanteil darauf zurückführen, daß die Mikroporen aufgrund ihrer nur geringen Größe sozusagen von allen Seiten bzw. Wandungen mit den zu sorbierenden bzw. adsorbierenden Molekülen in Wechselwirkung treten können. Insbesondere wird eine Aktivkohle mit einem Anteil des Mikroporenvolumens, bezogen auf das Gesamtporenvolumen der Aktivkohle, von mindestens 60 %, insbesondere mindestens 65 %, bevorzugt mindestens 70 %, eingesetzt.

Insbesondere wird in erfindungsgemäß bevorzugter Weise eine Aktivkohle mit einem aus Poren mit Porendurchmessern von s 25 Å, vorzugsweise ≤ 20 Å, gebildeten Mikroporenvolumenanteil von mindestens 60 %, insbesondere mindestens 65 %, bevorzugt mindestens 70 %, bezogen auf das Gesamtporenvolumen, eingesetzt,

Eine erfindungsgemäß bevorzugt eingesetzte Aktivkohle weist ein Mikroporenvolumen, d. h. ein aus Poren mit Porendurchmessern von ≤ 25 Å, vorzugsweise ≤ 20 Å, gebildetes Mikroparenvolumen, nach Carbon Black von mindestens 0,40 cm³/g, insbesondere mindestens 0,45 cm³/g, vorzugsweise mindestens 0,50 cm³/g, auf. Im allgemeinen liegt dieses Mikroporenvolumen nach Carbon Black im Bereich von 0,40 bis 0,80 cm³/g, insbesondere 0,45 bis 0,75 cm³/g, vorzugsweise 0,50 bis 0,60 cm³/g. Zu weiteren Einzelheiten der Bestimmung der Porenoberfläche nach Carbon Black kann beispielsweise verwiesen werden auf R. W. Magee, Evaluation of the Extemal Surface Area of Carbon Black by Nitrogene Adsorption, Presented at the Meeting of the Rubber Division ofthe American Chem. Soc., Oktober 1994, z. B. referiert in: Quantachrome Instruments, AUTOSORB-1 AS WinVersion 1.50, Operating Manual, P/N 05061, Quantachrome Instruments 2004, Florida, USA, Seiten 71 ff.

Aufgrund der hohen Mikroporosität der erfindungsgemäß bevorzugt eingesetzten Aktivkohle weist diese gleichermaßen einen hohen spezifischen Mikroporenoberflächenanteil auf. Der spezifische Mikroporenoberflächenanteil, d. h. der Oberflächenanteil, der auf Poren mit Porendurchmessern von ≤ 25 Å, vorzugsweise ≤ 20 Å, zurückgeht beträgt mindestens 70 %, insbesondere mindestens 75 %, bevorzugt mindestens 80 %, ganz besonders bevorzugt mindestens 85 %, bezogen auf die spezifische Gesamtoberfläche (BET) der Aktivkohle. Insbesondere liegt dieser Mikroporenoberflächenanteil im Bereich von 70 bis 95 %, insbesondere 75 bis 95 %, vorzugsweise 80 bis 90 %.

Die erfindungsgemäß bevorzugt eingesetzte Aktivkohle weist aufgrund ihrer Mikroporosität gleichermaßen eine große Mikroporenoberfläche auf. Insbesondere liegt die Mikroporenoberfläche nach Carbon Black (d. h. die aus Poren mit Porendurchmessern von ≤ 25 Å, vorzugsweise ≤ 20 Å, gebildete Mikroporenoberfläche) bei mindestens 400 g/m², insbesondere mindestens 800 g/m², vorzugsweise mindestens 1.000 g/m², besonders bevorzugt mindestens 1.200 g/m². Gemäß einer bevorzugten Ausführungsform liegt diese Mikroporenoberfläche im Bereich von 400 bis 1.750 g/m², insbesondere 800 bis 1.500 g/m², vorzugsweise 1.000 bis 1.400 g/m², besonders bevorzugt 1.100 bis 1.300 g/m²,

Erfindungsgemäß bevorzugt wird als Aktivkohle eine mikroporöse Aktivkohle mit einem mittleren Porendurchmesser (Durchschnittsporendurchmesser) von höchstens 35 Å, vorzugsweise höchstens 30 Å, besonders bevorzugt höchstens 25 Å, eingesetzt. Insbesondere liegt dieser mittlere Porendurchmesser im Bereich von 15 bis 35 Å, insbesondere 15 bis 30 Å, vorzugsweise 15 bis 25 Å.

Was die Dichte der erfindungsgemäß bevorzugt eingesetzten Aktivkohle anbelangt, so liegt die Rohdichte der eingesetzten Aktivkohle im allgemeinen im Bereich von 700 bis 975 g/cm³, insbesondere 750 bis 950 g/cm³, vorzugsweise 800 bis 900 g/cm³. Die Schüttdichte der eingesetzten Aktivkohle liegt dagegen im Bereich von 300 bis 900 g/cm³, insbesondere 350 bis 800 g/cm³, vorzugsweise 400 bis 750 g/cm³.

Für eine besonders gute Effizienz ist es von Vorteil, wenn die eingesetzte Aktivkohle eine Gesamtporosität von 40 bis 70 %, insbesondere 45 bis 65 %, vorzugsweise 50 bis 60 %, aufweist.

Erfindungsgemäß bevorzugt wird als Aktivkohle eine Aktivkohle mit einem spezifischen Gesamtporenvolumen im Bereich von 0,1 bis 2,5 cm³/g, insbesondere 0,2 bis 2,0 cm³/g, vorzugsweise 0,3 bis 1,5 cm³/g, besonders bevorzugt 0,4 bis 1,0 cm³/g, eingesetzt. Dabei liegt der Anteil an Poren mit Porendurchmessern von ≤ 36 Å bei mindestens 65 %, insbesondere mindestens 70 %, vorzugsweise mindestens 75 %, und kann Werte bis zu 95 %, insbesondere bis zu 90 %, erreichen.

Eine erfindungsgemäß besonders geeignete Aktivkohle, welche die vorgenannten Eigenschaften und Spezifikationen erfüllt, wird beispielsweise von der Blücher GmbH, Erkrath, Deutschland, oder von der AdsorTech GmbH, Premnitz, Deutschland, vertrieben.

Zur Steigung der Adsorptionsleistung kann die erfindungsgemäß eingesetzte Aktivkohle mit einer Imprägnierung versehen werden. Dies ist dem Fachmann als solches bekannt.

Als besonders vorteilhaft hat sich eine alkalische bzw. basische Imprägnierung der eingesetzten Aktivkohle erwiesen. Dies führt zu einer verbesserten Adsorption insbesondere saurer Körperschweißkomponenten. Als für die alkalische bzw, basische Imprägnierung geeignete Verbindungen sind beispielsweise organische Amine, bevorzugt Hexamethylendiamin (HDMA), zu nennen.

Die vorgenannten Imprägnierverbindungen ermöglichen zum Teil die katalytische Zersetzung bestimmter Geruchs- und/oder Schadstoffe bzw. deren beschleunigten Abbau bzw. deren beschleunigte Adsorption.

Bei dem erfindungsgemäßen textilen Bekleidungsstück kann es sich beispielsweise um ein Oberteil, insbesondere eine Jacke, einen Pullover, ein T-Shirt, ein Sweatshirt oder dergleichen, um ein Unterteil, insbesondere eine Hose, um einen zweiteiligen Anzug aus Ober- und Unterteil, um einen einteiligen Anzug, insbesondere einen Overall, um eine Kopfbedeckung, um eine Handbedeckung, insbesondere einen Handschuh, oder um eine Fußbedeckung, insbesondere eine Socke oder einen Strumpf, handeln.

Weitere Vorteile, Eigenschaften und Merkmale der vorliegenden Erfindung ergeben sich aus der folgenden Beschreibung eines in der Zeichnung dargestellten, bevorzugten Ausführungsbeispiels. Es zeigt:
- Fig.: eine schematische Schnittdarstellung durch den Schichtaufbau eines textilen Bekleidungsstücks gemäß einem bevorzugten Ausführungsbeispiel der vorliegenden Erfindung entsprechend einer speziellen Ausführungsform.

Die einzige Figur zeigt eine schematische Schnittdarstellung durch den Schichtaufbau eines erfindungsgemäßen textilen Bekleidungsstücks 1 entsprechend einer speziellen Ausgestaltung. Das erfindungsgemäße textile Bekleidungsstück 1, welches insbesondere als Jagd-, Sport- oder Freizeitbekleidung geeignet ist, ist mit einem Aktivkohle enthaltenden, geruchsadsorbierenden Innenmaterial 2 ausgestattet. Das geruchsadsorbierende Innenmaterial 2 weist eine als textiles Flächenmaterial ausgebildete Trägerschicht 3 auf, wobei an der Trägerschicht 3 Aktivkohle in Form von Aktivkohlekörnern 4 fixiert ist, vorzugsweise mittels eines in der Figur nicht dargestellten Klebstoffs, wie zuvor beschrieben. Weiterhin weist das erfindungsgemäße Bekleidungsstück 1 auf der der Trägerschicht 3 abgewandten Seite der Aktivkohlekörnchen 4 eine Außenschicht 5 (z. B. einen Oberstoff) auf.

Gegenstand der vorliegenden Erfindung - gemäß einem **zweiten** der vorliegenden Erfindung - ist die Verwendung eines wie zuvor beschriebenen textilen Bekleidungsstücks nach der vorliegenden Erfindung als Jagd-, Sport- oder Freizeitbekleidung, insbesondere zur Adsorption von Körpergeruch, vorzugsweise Schweißgeruch. Für weitergehende Einzelheiten in bezug auf die erfindungsgemäße Verwendung kann auf obige Ausführungen zu dem erfindungsgemäßen Bekleidungsstück verwiesen werden, die bezüglich der erfindungsgemäßen Verwendung entsprechend gelten.

Weitere Ausgestaltungen, Abwandlungen und Variationen der vorliegenden Erfindung sind für den Fachmann beim Lesen der Beschreibung ohne weiteres erkennbar und realisierbar, ohne daß er dabei den Rahmen der vorliegenden Erfindung verläßt.

Die vorliegende Erfindung wird nachfolgend anhand von Ausführungsbeispielen veranschaulicht, welche die vorliegende Erfindung jedoch keinesfalls beschränken,

### Ausführungsbeispiele:

Es wurden drei unterschiedliche Muster von Bekleidungsstücken untersucht, nämlich ein kommerziell erhältliches Vergleichsbekleidungsstück der Fa. Scent-Lok und zwei erfindungsgemäße Bekleidungsstücke mit unterschiedlichen Aktivkohlen. Alle Bekleidungsstücke wiesen einen vergleichbaren Schichtaufbau aus Innenschicht (Trägerschicht), Aktivkohle und Außenschicht (Oberstoff) auf.

Das nichterfindungsgemäße Vergleichsmuster wies ein Gesamtflächengewicht von 247 g/m² auf und bestand aus einer inneren Trägerschicht (Polyester, PES) mit 87 g/m² Flächengewicht, die mit 40 g/m² eines in Klebstoff dispergierten Aktivkohlepulvers beaufschlagt war, und einer Außenschicht (PES) mit 120 g/m² Flächengewicht.

Die erfindungsgemäßen Bekleidungsstücke enthielten dagegen Aktivkohlekörnchen (Auflagemenge: ca. 35 g/m²; mittlerer Durchmesser: ca. 0,4 bis 0,6 mm), die mit einem punktförmig aufgetragenen Klebstoff an der inneren Trägerschicht befestigt waren. Als innere Trägerschicht und Außenschicht dienten gleichermaßen - wie bei dem Vergleichsmaterial - 100 % Polyesterflächengebilde der vorgenannten Art. Weitere Eigenschaften der in den beiden erfindungsgemäßen Bekleidungsstücken eingesetzten Aktivkohlekörnchen sind nachfolgend angegeben (Hersteller: Fa. AdsorTech, Premnitz)
- Gestalt: kugelförmig
- Mittlerer Teilchendurchmesser: ca. 0,4 bis 0,6 mm
- Berstdruck pro Aktivkohlekügelchen: > 5 Newton
- BET-Gesamtoberfläche: ca, 1.400 m²/g
- Adsorptionsvolumen V_{ads}: ca. 470 cm³/g
- Gesamtporenvolumen nach Gurvich: ca. 0,72 cm³/g
- Mikroporenvolumenanteil: < 20 Å, bezogen auf Gesamtporenvolumen bis 400 Å:
   - ca. 40 % für die Aktivkohlekügelchen des ersten erfindungsgemäßen Bekleidungsstücks
   - ca, 70 % für die Aktivkohlekügelchen des zweiten erfindungsgemäßen Bekleidungsstücks.

### Essigsäurepropylester-Adsorptionstest

Je fünf Stück von 5,5 cm x 5,5 cm großen Textilproben der unterschiedlichen Materialien wurden ausgestanzt, gewogen und mit flüssigem Essigsäurepropylester vollständig getränkt. Die Proben waren zuvor bei einem Raumklima von 23 °C und 50 % relativer Luftfeuchtigkeit vorkonditioniert worden. Der vorgenannte organische Ester adsorbiert gut an Aktivkohle und dient zur Messung der Sättigungskonzentration. Die textilen Proben wurden anschließend in einem Raumklima von 23 °C und 50 % relativer Luftfeuchtigkeit 20 Stunden lang ausgelüftet. Nachfolgend wurde die Gewichtszunahme bestimmt, infolge derer die Adsorptionsleistung in bezug auf den Essigsäurepropylester bestimmt wurde,

Für das nichterfindungsgemäße Textilmaterial ergibt sich eine Gewichtsaufnahme von (0,0 ± 1,5) g/m² bzw, (0,0± 0,7) Gew.-%, wohingegen bei dem ersten erfindungsgemäßen Bekleidungsstück die betreffenden Werte bei (4,5 ± 0,5) g/m² bzw. (1,8 ± 0,2) Gew.-% und bei dem zweiten erfindungemäßen Bekleidungsstück bei (6,6 ± 0,3) g/m² bzw. (2,7 ± 0,2) Gew.-% lagen.

Dies belegt, daß die erfindungsgemäßen Bekleidungsstücke in bezug auf ihre Adsorptionskapazität dem nichterfindungsgemäßen Textil deutlich überlegen sind.

Weiterhin wird durch die vorstehenden Versuche belegt, daß die Adsorptionskapazität in bezug auf die Essigsäurepropylesteradsorption durch einen Anstieg in der Mikroporosität der Aktivkohle gesteigert werden kann.

### Adsorption von 3-Methyl-2-hexensäure (cis und trans)

Es wurde 3-Methyl-2-hexensäure (cis und trans) als geruchsintensive Substanz verwendet. Hierbei handelt es sich um menschliche Schweißsäure.

Als Versuchsgefäße diente eine 1-µl-Glasspritze, ein Exsikkator zur Vorkonditioninerung (gefüllt mit gesättigter Calciumchloridlösung), ein 20-ml Headspace-Vial (Klarglas und mit planarer Verschlußfläche) mit Septum und Aluminiumkappen (Infochroma 20-AS3, weißer Silikongummi/Aluminium) sowie ein Laborwecker zur Zeitmessung.

Das Adsorptionsverhalten der Proben wurde gaschromatographisch bestimmt: Chromatographieparameter
- SPME:: Typ blau: 65 µm Polydimethylsiloxan-Divinylbenzol von Supelco
- GC:: CE Instruments GC 8000 TOP
- Säule:: DB-5, 30 m, 0.53 mm ID, 5 µm Film
- Injektor:: 250 °C
- Programm:: 80 °C (0 min), 80-250 °C (15 °C/min), 260 °C (0 min)
- Einspritzmodus:: splitless
- Trägergas:: Helium
- Flow:: 4.9 ml/min
- Detektor:: FID, 260 °C

Zur Auswertung wurden die Flächen der Peaks integriert, wobei die Flächen von cis- und trans-3-Methyl-2-hexensäure (Schweißsäure) addiert wurden. Das Resultat ist die Fläche der Schweißsäure insgesamt. Die Werte können dann innerhalb verschiedener Proben miteinander verglichen werden. Eine eingesetzte Blindprobe ohne Aktivkohle diente als Referenz bzw. Kalibrierung.

Je 25 cm² (5 x 5 cm) der zu untersuchenden Probe wurde in die Headspace-Vial gegeben (Hautseite gegen Flaschenmitte). Die Vials mit den Proben wurden mindestens 15 Stunden bei 32 % relativer Feuchtigkeit im Exsikkator vorkonditioniert, der mit gesättigter Calciumchloridlösung gefüllt war. 0,2 ml Schweißsäure (3-Methyl-2-hexensäure, cis und trans) wurden mit der 1-µl-Spritze an die Innenwand des Vials appliziert, wobei das Textil nicht unmittelbar mit der Schweißsäure in Berührung kam. Das Vial wurde sofort mit Septum, Kappe und Crimper verschlossen. Das Vial wurde nun für exakt 60 Minuten stehengelassen (Laborwecker). Nach 18 Minuten wurde ein weiteres Vial aus dem Exsikkator entnommen und mit 0,2 ml Schweißsäure beaufschlagt und weiter verfahren wie bei dem ersten Vial. Nach Ablauf der Zeit wird die SPME-Nadel vorsichtig durch das Septum gestochen und der aktivierte Fiber für genau 30 Minuten in den Gasraum der Flasche ausgefahren (Exposition). Nach Ablauf dieser Zeit wird der Fiber zurückgezogen und die SPME-Nadel aus der Flasche gezogen. Nun wird die SPME-Nadel durch das Septum des Injektors gestochen, der Fiber in den Splitliner des Gaschromatographen (GC) (3 mm ID, ohne Verjüngung) ausgefahren und das GC-Chromatogramm gestartet (Desorption). Nach ca. 3 Minuten kann der Fiber zurückgezogen und die Nadel aus dem Injektor gezogen werden. Der Fiber kann sofort für die nächste Messung eingesetzt werden. Die Messung der Blindwerte erfolgte durch leere Headspace-Vials, welche mindestens 15 Stunden bei 32 % relativer Feuchtigkeit im Exsikkator vorkonditioniert waren, wobei der Exsikkator mit gesättigter Calciumchloridlösung gefüllt war. 0,2 ml Schweißsäure wurde mit der 1 -µl-Spritze an die Innenwand des Vials injiziert.

Mit diesen Vials wurde genau verfahren wie bei den zuvor beschriebenen Mustern.

Während von dem nichterfindungsgemäßen Vergleichsmuster nur ca. 70 % der Schweißsäure aufgenommen waren, betrug diese Aufnahme bei den erfindungsgemäßen Mustern im Fall des ersten Musters mit der grobporigeren Aktivkohle ca. 93 % und bei der mikroporösen Aktivkohle des zweiten erfindungsgemäßen Musters sogar nahezu 100 %.

Die vorangehenden Versuche belegen, daß die Leistungsfähigkeit durch den Einsatz kornförmiger Aktivkohle deutlich gesteigert werden kann. Insbesondere kann die Adsorption unerwünschte Körpergerüche auf diese Weise gegenüber dem Stand der Technik deutlich verbessert werden.

Im übrigen wird durch die Versuche belegt, daß bei den erfindungsgemäßen Mustern eine Leistungssteigerung durch den Einsatz von hochmikroporöser Aktivkohle erreicht werden kann.

## Patentansprüche

1. Textiles Bekleidungsstück (1), insbesondere Jagd-, Sport- oder Freizeitbekleidung, wobei das Bekleidungsstück (1) mit einem Aktivkohle enthaltenden, geruchsadsorbierenden Innenmaterial (2) ausgestattet ist,
- wobei das geruchsadsorbierende Innenmaterial (2) eine als textiles Flächenmaterial ausgebildete Trägerschicht (3), an der Aktivkohle in Form von Aktivkohlekömern (4) mit mittleren Teilchendurchmessern im Bereich von 0,01 bis 2,0 mm in einer Auflagemenge von insgesamt 10 bis 100 g/m² fixiert ist, umfaßt, wobei die Aktivkohle einen aus Poren mit Porendurchmessern von ≤ 25 Å gebildeten Mikroporenanteil von mindestens 60 %, bezogen auf das Gesamtvolumen der Aktivkohle, aufweist, und
- wobei die als textiles Flächengebilde ausgebildete Trägerschicht (3) luftdurchlässig und wasserdampfdurchlässig ausgebildet ist und das geruchsadsorbierende Innenmaterial (2) insgesamt und das gesamte Bekleidungsstück (1) luftdurchlässig und wasserdampfdurchlässig ausgebildet sind.

2. Bekleidungsstück nach Anspruch 1, **dadurch gekennzeichnet, daß** das geruchsadsorbierende Innenmaterial (2) und vorzugsweise das gesamte Bekleidungsstück (1) eine Gasdurchlässigkeit, insbesondere Luftdurchlässigkeit, bei einem Strömungswiderstand von 127 Pa von mindestens 100 l·m⁻² s⁻¹, insbesondere mindestens 500 l·m⁻²·s⁻¹, vorzugsweise mindestens 1.000 l·m⁻²·s⁻¹, besonders bevorzugt mindestens 1.500 l·m⁻²·s⁻¹, ganz besonders bevorzugt mindestens 2.000 l·m⁻²·s⁻¹ oder mehr, aufweist und/oder daß das geruchsadsorbierende Innenmaterial (2) und vorzugsweise das gesamte Bekleidungsstück (1) bei 25 °C eine Wasserdampfdurchlässigkeit von mindestens 25 l/m² pro 24 h, insbesondere mindestens 30 l/m² pro 24 h, vorzugsweise mindestens 50 l/m² pro 24 h oder mehr, aufweist und/oder daß das geruchsadsorbierende Innenmaterial (2) und vorzugsweise das gesamte Bekleidungsstück (1) einen Wasserdampfdurchgangswiderstand Rₑₜ unter stationären Bedingungen, gemessen nach DIN EN 31 092: 1993 (Februar 1994) und/oder internationaler Norm ISO 11 092, bei 35 °C von höchstens 20 (m² · Pascal) / Watt, insbesondere höchstens 10 (m² · Pascal) / Watt, vorzugsweise höchstens 5 (m² · Pascal) / Watt, aufweist.

3. Bekleidungsstück nach Anspruch 1 oder 2, **dadurch gekennzeichnet, daß** die als textiles Flächenmaterial ausgebildete Trägerschicht (3) ein Gewebe, Gewirke, Gestricke, Gelege oder Textilverbundstoff, insbesondere Vlies, ist und/oder daß die als textiles Flächenmaterial ausgebildete Trägerschicht (3) ein Flächengewicht von 10 bis 200 g/m², insbesondere 20 bis 150 g/m², bevorzugt 30 bis 100 g/m², aufweist.

4. Bekleidungsstück nach einem oder mehreren der vorangehenden Ansprüche, **dadurch gekennzeichnet, daß** das Bekleidungsstück (1) außerdem eine Außenschicht (5) aufweist, insbesondere wobei die Außenschicht (5) als ein textiles Flächengebilde, vorzugsweise ein luftdurchlässiges Textilmaterial, bevorzugt ein Gewebe, Gewirke, Gestricke, Gelege oder Textilverbundstoff, insbesondere Vlies, ausgebildet ist und/oder insbesondere wobei die Außenschicht (5) auf den an der Trägerschicht (3) befestigten Aktivkohlekörnern (4) angeordnet ist, und/oder daß die Außenschicht (5) ein Flächengewicht von 50 bis 400 g/m², insbesondere 75 bis 300 g/m², bevorzugt 100 bis 250 g/m², aufweist.

5. Bekleidungsstück nach einem oder mehreren der vorangehenden Ansprüche, **dadurch gekennzeichnet, daß** die Aktivkohlekörner (4) mittels eines Klebstoffs an der Trägerschicht (3) befestigt sind, insbesondere wobei der Klebstoff diskontinuierlich auf die Trägerschicht (3) aufgetragen ist, insbesondere in Form eines punktfömigen, insbesondere regelmäßig oder unregelmäßig ausgebildeten Rasters, insbesondere wobei die Klebstoffmenge derart bemessen ist und/oder die Fixierung der Aktivkohlekörner (4) derart ist, daß mindestens 25 %, insbesondere mindestens 30 %, vorzugsweise mindestens 40 %, besonders bevorzugt mindestens 50 %, der Oberfläche der Aktivkohlekörner (4) für zu adsorbierende Geruchsstoffe frei zugänglich ist und/oder nicht mit Klebstoff bedeckt ist, und/oder insbesondere wobei der Klebstoff in einer Menge von 5 bis 70 g/m², insbesondere 10 bis 50 g/m², vorzugsweise 20 bis 40 g/m², aufgetragen ist.

6. Bekleidungsstück nach einem oder mehreren der vorangehenden Ansprüche, **dadurch gekennzeichnet, daß** die Menge an Aktivkohlekörnern (4) derart ausgelegt ist, daß die durch die Aktivkohlekörner (4) bereitgestellte Adsorptionskapazität ausreicht, um beim Tragen des Bekleidungsstücks (1) die vom Träger des Bekleidungsstücks (1) freigesetzten Geruchsstoffe, insbesondere Körper- und/oder Schweißgeruch, dauerhaft adsorptiv zu binden und/oder zu entfernen, und/oder daß das Bekleidungsstück (1) die Aktivkohle in einer Auflagemenge von insgesamt 15 bis 80 g/m², vorzugsweise 20 bis 60 g/m², enthält und/oder daß die Aktivkohlekörner (4) zumindest im wesentlichen kugelförmig ausgebildet sind und/oder daß die Aktivkohlekörner (4), vorzugsweise Aktivkohlekugeln, mittlere Teilchendurchmesser im Bereich von 0,05 bis 1,0 mm, vorzugsweise 0,1 bis 1,0 mm, besonders bevorzugt 0,2 bis 0,8 mm, aufweisen.

7. Bekleidungsstück nach einem oder mehreren der vorangehenden Ansprüche, **dadurch gekennzeichnet, daß** die einzelnen Aktivkohlekörner (4), vorzugsweise Aktivkohlekugeln, einen mittleren Abstand zueinander aufweisen, der mindestens dem Einfachen, vorzugsweise mindestens dem Eineinhalbfachen, besonders bevorzugt mindestens dem Zweifachen, ganz besonders bevorzugt mindestens dem Zweieinhalbfachen, des mittleren Teilchendurchrnessers der Aktivkohlekörner (4), vorzugsweise Aktivkohlekugeln, entspricht.

8. Bekleidungsstück nach einem oder mehreren der vorangehenden Ansprüche, **dadurch gekennzeichnet, daß** die Aktivkohle eine spezifische Oberfläche (BET) von mindestens 500 g/m², insbesondere mindestens 750 g/m², vorzugsweise mindestens 1.000 g/m², besonders bevorzugt mindestens 1.200 g/m², aufweist und/oder daß die Aktivkohle eine spezifische Oberfläche (BET) von 500 bis 2.500 g/m², insbesondere 750 bis 2.250 g/m², vorzugsweise 900 bis 2.000 g/m², besonders bevorzugt 1.000 bis 1.750 g/m², aufweist.

9. Bekleidungsstück nach einem oder mehreren der vorangehenden Ansprüche, **dadurch gekennzeichnet, daß** die Aktivkohle eine Aktivkohle mit einem Adsorptionsvolumen V_{ads} von mindestens 250 cm³/g, insbesondere mindestens 300 cm³/g, vorzugsweise mindestens 350 cm³/g, besonders bevorzugt mindestens 400 cm³/g, ist und/oder daß die Aktivkohle eine Aktivkohle mit einem Ad.-sorptionsvolumen V_{ads} von 250 bis 1.000 cm³/g, insbesondere 300 bis 900 cm³/g, vorzugsweise 350 bis 750 cm³/g, ist und/oder daß die Aktivkohle eine Aktivkohle mit einem Gesamtporenvolumen nach Gurvich von mindestens 0,50 cm³/g, insbesondere mindestens 0,55 cm³/g, vorzugsweise mindestens 0,60 cm³/g, besonders bevorzugt mindestens 0,65 cm³/g, ganz besonders bevorzugt mindestens 0,70 cm³/g, ist und/oder daß die Aktivkohle eine Aktivkohle mit einem Gesamtporenvolumen nach Gurvich von 0,50 bis 0,90 cm³/g, insbesondere 0,55 bis 0,85 cm³/g, vorzugsweise 0,60 bis 0,80 cm³/g, besonders bevorzugt 0,65 bis 0,80 cm³/g, ganz besonders bevorzugt 0,70 bis 0,75 cm³/g, ist.

10. Bekleidungsstück nach einem oder mehreren der vorangehenden Ansprüche, **dadurch gekennzeichnet, daß** die Aktivkohle eine Aktivkohle mit einem aus Poren mit Porendurchmessern von ≤ 25 Å gebildeten Mikroporenanteil von mindestens 65 %, insbesondere mindestens 70 % ist.

11. Bekleidungsstück nach einem oder mehreren der vorangehenden Ansprüche, **dadurch gekennzeichnet, daß** die Aktivkohle eine Aktivkohle mit einem aus Poren mit Porendurchmessern von ≤ 20 Å gebildeten Mikroporenvolumenanteil von mindestens 60 %, insbesondere mindestens 65 %, bevorzugt mindestens 70 %, bezogen auf das Gesamtporenvolumen, ist.

12. Bekleidungsstück nach einem oder mehreren der vorangehenden Ansprüche, **dadurch gekennzeichnet, daß** die Aktivkohle eine Aktivkohle mit einem Mikroporenvolumen, insbesondere einem aus Poren mit Porendurchmessern von ≤ 25 Å, vorzugsweise ≤ 20 Å, gebildeten Mikroporenvolumen, nach Carbon Black von mindestens 0,40 cm³/g, insbesondere mindestens 0,45 cm³/g, vorzugsweise mindestens 0,50 cm³/g, ist.

13. Bekleidungsstück nach einem oder mehreren der vorangehenden Ansprüche, **dadurch gekennzeichnet, daß** die Aktivkohle eine Aktivkohle mit einem spezifischen Mikroporenoberflächenanteil, insbesondere einem aus Poren mit Porendurchmessern von ≤ 25 Å, vorzugsweise ≤ 20 Å, gebildeten spezifischen Mikroporenoberflächenanteil, von mindestens 70 %, insbesondere mindestens 75 %, bevorzugt mindestens 80 %, ganz besonders mindestens 85 %, bezogen auf die spezifische Gresamtoberfläche (BET) der Aktivkohle, ist.

14. Bekleidungsstück nach einem oder mehreren der vorangehenden Ansprüche, **dadurch gekennzeichnet, daß** die Aktivkohle eine Aktivkohle mit einer Mikroporenoberfläche nach Carbon Black, insbesondere einer aus Poren mit Porendurchmessern von ≤ 25 Å, vorzugsweise ≤ 20 Å, gebildete Mikroporenoberfläche, von mindestens 400 g/m², insbesondere mindestens 800 g/m², vorzugsweise mindestens 1.000 g/m², besonders bevorzugt mindestens 1.200 g/m², ist.

15. Bekleidungsstück nach einem oder mehreren der vorangehenden Ansprüche, **dadurch gekennzeichnet, daß** die Aktivkohle eine Aktivkohle mit einem mittleren Porendurchmesser (Durchschnittsporendurchmesser) von höchstens 35 Å, vorzugsweise höchstens 30 Å, besonders bevorzugt höchstens 25 Å, ist.

16. Bekleidungsstück nach einem oder mehreren der vorangehenden Ansprüche, **dadurch gekennzeichnet, daß** die Aktivkohle eine Aktivkohle mit einer Rohdichte im Bereich von 700 bis 975 g/cm³, insbesondere 750 bis 950 g/cm³, vorzugsweise 800 bis 900 g/cm³, und/oder mit einer Schüttdichte der im Bereich von 300 bis 900 g/cm³, insbesondere 350 bis 800 g/cm³, vorzugsweise 400 bis 750 g/cm³ und/oder mit einer Gesamtporosität von 40 bis 70 %, insbesondere 45 bis 65 %, vorzugsweise 50 bis 60 %, ist und/oder daß die Aktivkohle eine Aktivkohle mit einem spezifischen Gesamtporenvolumen im Bereich von 0,1 bis 2,5 cm³/g, insbesondere 0,2 bis 2,0 cm³/g, vorzugsweise 0,3 bis 1,5 cm³/g, besonders bevorzugt 0,4 bis 1,0 cm³/g, ist, insbesondere wobei der Anteil an Poren mit Porendurchmessern von ≤ 36 Å mindestens 65 %, insbesondere mindestens 70 %, vorzugsweise mindestens 75 %, und bis zu 95 %, insbesondere bis zu 90 %, beträgt.

17. Bekleidungsstück nach einem oder mehreren der vorangehenden Ansprüche, **dadurch gekennzeichnet, daß** die Aktivkohle eine Imprägnierung aufweist, insbesondere wobei die Imprägnierung eine alkalische Verbindung, insbesondere zur verbesserten Adsorption saurer Körperschweißkomponenten, vorzugsweise auf Basis eines Amins, bevorzugt Hexamethylendiamin (HMDA), umfaßt.

18. Bekleidungsstück nach einem oder mehreren der vorangehenden Ansprüche, **dadurch gekennzeichnet, daß** die Aktivkohle abriebfest ausgebildet ist, insbesondere wobei der Berstdruck für ein einzelnes Aktivkohlekömchen (4), insbesondere Aktivkohlekügelchen, mindestens 2,5 Newton, insbesondere mindestens 5 Newton, vorzugsweise mindestens 7,5 Newton, ganz besonders bevorzugt mindestens 10 Newton, beträgt und/oder insbesondere wobei der Berstdruck für ein einzelnes Aktivkohlekörnchen (4), insbesondere Aktivkohlekügelchen, im Bereich von 2,5 bis 20 Newton liegt, und/oder daß die eingesetzten Aktivkohlekörner (4) staubfrei und/oder frei von pulverförniger Aktivkohle ausgebildet ist.

19. Bekleidungsstück nach einem oder mehreren der vorangehenden Ansprüche, **dadurch gekennzeichnet, daß** das Bekleidungsstück (1) ein Oberteil, insbesondere eine Jacke, ein Pullover, ein T-Shirt, ein Sweatshirt oder dergleichen, ein Unterteil, insbesondere eine Hose, ein zweiteiliger Anzug aus Ober- und Unterteil, ein einteiliger Anzug, insbesondere eine Overall, oder eine Kopf-, Hand- oder Fußbedeckung ist.

20. Verwerdung eines Bekleidungsstücks nach einem oder mehreren der vorangehenden Ansprüche als Jagd-, Sport- oder Freizeitbekleidung, insbesondere zur Adsorption von Körpergeruch, insbesondere Schweißgeruch.

## Claims

1. Textile apparel piece (1), more particularly hunting, sports or leisure apparel, wherein the apparel piece (1) is equipped with an activated carbon-containing, odour-adsorbing inner material (2),
- wherein the odour-adsorbing inner material (2) comprises a carrier layer (3) which is configured as a textile sheet material and to which activated carbon is fixed in an add-on amount of altogether 10 to 100 g/m² in the form of activated carbon granules (4) having mean particle diameters in the range from 0,01 to 2.0 mm, wherein the activated carbon has a micropore content made up of pores with pore diameters of ≤ 25 Å which is at least 60%, based on the total volume of the activated carbon, and
- wherein the carrier layer (3) configured as a textile sheet structure is air permeable and water vapour permeable and the odour-adsorbing inner material (2) altogether and the entire apparel piece (1) are air permeable and water vapour permeable.

2. Apparel piece according to Claim 1, **characterized in that** the odour-adsorbing inner material (2) and preferably the entire apparel piece (1) has a gas permeability, more particularly air permeability, at a flow resistance of 127 Pa of at least 100 l·m⁻²·s⁻¹, more particularly at least 500 l·m⁻²·s⁻¹, preferably at least 1000 l·m⁻²·s⁻¹, more preferably at least 1500 l·m⁻²·s⁻¹ and most preferably at least 2000 l·m⁻²·s⁻¹ or more, and/or **in that** the odour-adsorbing inner material (2) and preferably the entire apparel piece (1) has at 25°C a water vapour permeability of at least 25 l/m² per 24 h, more particularly at least 30 1/m² per 24 h and preferably at least 50 l/m² per 24 h or more, and/or **in that** the odour-adsorbing inner material (2) and preferably the entire apparel piece (1) has a water vapour transmission resistance Rₑₜ under steady-state conditions, measured to DIN EN 31 092: 1993 (February 1994) and/or international standard ISO 11 092, at 35°C of at most 20 (m²·pascal)/watt, more particularly at most 10 (m²·pascal)/watt and preferably at most 5 (m²·pascal)/watt.

3. Apparel piece according to Claim 1 or 2, **characterized in that** the carrier layer (3) configured as textile sheet material is a woven, loop-formingly knitted, loop-drawingly knitted, laid or bonded textile fabric, more particularly a nonwoven, and/or **in that** the carrier layer (3) configured as textile sheet material has a basis weight of 10 to 200 g/m², more particularly 20 to 150 g/m² and preferably 30 to 100 g/m².

4. Apparel piece according to one or more of the preceding claims, **characterized in that** the apparel piece (1) additionally includes an outer layer (5), more particularly wherein the outer layer (5) is configured as a textile sheet structure, preferably an air-permeable textile material, preferably a woven, loop-formingly knitted, loop-drawingly knitted, laid or bonded textile fabric, more particularly a nonwoven, and/or more particularly wherein the outer layer (5) is arranged on the activated carbon granules (4) secured to the carrier layer (3), and/or **in that** the outer layer (5) has a basis weight of 50 to 400 g/m², more particularly 75 to 300 g/m² and preferably 100 to 250 g/m².

5. Apparel piece according to one or more of the preceding claims, **characterized in that** the activated carbon granules (4) are secured to the carrier layer (3) by means of an adhesive, more particularly wherein the adhesive has been applied to the carrier layer (3) in a discontinuous manner, more particularly in the form of a punctiform, more particularly regularly or irregularly constructed grid, more particularly wherein the amount of adhesive is determined, and/or the fixing of the activated carbon granules (4) is, such that at least 25%, more particularly at least 30%, preferably at least 40% and more preferably at least 50% of the surface of the activated carbon granules (4) is freely accessible to odour substances to be adsorbed, and/or is not covered with adhesive, and/or more particularly wherein the adhesive has been applied in an amount of 5 to 70 g/m², more particularly 10 to 50 g/m² and preferably 20 to 40 g/m².

6. Apparel piece according to one or more of the preceding claims, **characterized in that** the amount of activated carbon granules (4) is designed such that the adsorption capacity provided by the activated carbon granules (4) is sufficient to ensure, when the apparel piece (1) is being worn, that the odour substances released by the wearer of the apparel piece (1), more particularly body and/or sweat odour, are adsorptively bound and/or removed durably, and/or **in that** the apparel piece (1) contains the activated carbon in an add-on amount of altogether 15 to 80 g/m² and preferably 20 to 60 g/m², and/or **in that** the activated carbon granules (4) are at least essentially spherical, and/or **in that** the activated carbon granules (4), preferably activated carbon spherules, have mean particle diameters in the range from 0.05 to 1.0 mm, preferably 0.1 to 1.0 mm and more preferably 0.2 to 0.8 mm.

7. Apparel piece according to one or more of the preceding claims, **characterized in that** the individual activated carbon granules (4), preferably activated carbon spherules, have a mean separation from each other which is at least equal to one times, preferably at least one and a half times, more preferably at least two times and even more preferably at least two and a half times the mean particle diameter of the activated carbon granules (4), preferably activated carbon spherules.

8. Apparel piece according to one or more of the preceding claims, **characterized in that** the activated carbon has a specific surface area (BET) of at least 500 g/m², more particularly at least 750 g/m², preferably at least 1000 g/m² and more preferably at least 1200 g/m², and/or **in that** the activated carbon has a specific surface area (BET) of 500 to 2500 g/m², more particularly 750 to 2250 g/m², preferably 900 to 2000 g/m² and more preferably 1000 to 1750 g/m².

9. Apparel piece according to one or more of the preceding claims, **characterized in that** the activated carbon is an activated carbon having an adsorption volume V_{ads} of at least 250 cm³/g, more particularly at least 300 cm³/g, preferably at least 350 cm³/g and more preferably at least 400 cm³/g, and/or in that the activated carbon is an activated carbon having an adsorption volume V_{ads} of 250 to 1000 cm³/g, more particularly 300 to 900 cm³/g and preferably 350 to 750 cm³/g, and/or **in that** the activated carbon is an activated carbon having a Gurvich total pore volume of at least 0.50 cm³/g, more particularly at least 0.55 cm³/g, preferably at least 0.60 cm³/g, more preferably at least 0.65 cm³/g and most preferably at least 0.70 cm³/g, and/or **in that** the activated carbon is an activated carbon having a Gurvich total pore volume of 0.50 to 0.90 cm³/g, more particularly 0.55 to 0.85 cm³/g, preferably 0.60 to 0.80 cm³/g, more preferably 0.65 to 0.80 cm³/g and most preferably 0.70 to 0.75 cm³/g.

10. Apparel piece according to one or more of the preceding claims, **characterized in that** the activated carbon is an activated carbon having a micropore content made up of pores with pore diameters of ≤ 25 Å which is at least 65% and more particularly at least 70%.

11. Apparel piece according to one or more of the preceding claims, **characterized in that** the activated carbon is an activated carbon having a micropore volume content made up of pores with pore diameters of ≤ 20 Å which is at least 60%, more particularly at least 65% and preferably at least 70%, based on the total pore volume.

12. Apparel piece according to one or more of the preceding claims, **characterized in that** the activated carbon is an activated carbon having a micropore volume, more particularly the micropore volume is made up of pores with pore diameters of ≤ 25 Å and preferably ≤ 20 Å, of at least 0.40 cm³/g, more particularly at least 0.45 cm³/g and preferably at least 0.50 cm³/g by the carbon black method.

13. Apparel piece according to one or more of the preceding claims, **characterized in that** the activated carbon is an activated carbon having a specific micropore surface fraction, more particularly a specific micropore surface fraction made up of pores with pore diameters of ≤ 25 Å and preferably ≤ 20 Å, which is at least 70%, more particularly at least 75%, preferably at least 80% and more preferably at least 85%, based on the specific total surface area (BET) of the activated carbon.

14. Apparel piece according to one or more of the preceding claims, **characterized in that** the activated carbon is an activated carbon having a carbon black micropore surface area, more particularly a micropore surface area made up of pores with pore diameters of ≤ 25 Å and preferably ≤ 20 Å, which is at least 400 g/m², more particularly at least 800 g/m², preferably at least 1000 g/m² and more preferably at least 1200 g/m².

15. Apparel piece according to one or more of the preceding claims, **characterized in that** the activated carbon is an activated carbon having a mean pore diameter (average pore diameter) of at most 35 Å, preferably at most 30 Å and more preferably at most 25 Å.

16. Apparel piece according to one or more of the preceding claims, **characterized in that** the activated carbon is an activated carbon having a raw density in the range from 700 to 975 g/cm³, more particularly 750 to 950 g/cm³ and preferably 800 to 900 g/cm³, and/or having a bulk density in the range from 300 to 900 g/cm³, more particularly 350 to 800 g/cm³ and preferably 400 to 750 g/cm³, and/or having a total porosity of 40 to 70%, more particularly 45 to 65% and preferably 50 to 60%, and/or **in that** the activated carbon is an activated carbon having a specific total pore volume in the range from 0.1 to 2.5 cm³/g, more particularly 0.2 to 2.0 cm³/g, preferably 0.3 to 1,5 cm³/g and more preferably 0.4 to 1,0 cm³/g, more particularly wherein the fraction of pores with pore diameters of ≤ 36 Å is at least 65%, more particularly at least 70%, preferably at least 75% and up to 95%, more particularly up to 90%.

17. Apparel piece according to one or more of the preceding claims, **characterized in that** the activated carbon includes an impregnation, more particularly wherein the impregnation comprises an alkaline compound, more particularly for improved adsorption of acidic components of sweat, preferably based on an amine and more preferably hexamethylenediamine (HMDA).

18. Apparel piece according to one or more of the preceding claims, **characterized in that** the activated carbon is abrasion resistant, more particularly wherein the bursting pressure of an individual activated carbon granule (4), more particularly activated carbon spherule, is at least 2.5 newtons, more particularly at least 5 newtons, preferably at least 7.5 newtons and even more preferably at least 10 newtons, and/or more particularly wherein the bursting pressure of an individual activated carbon granule (4), more particularly activated carbon spherule, is in the range from 2.5 to 20 newtons, and/or **in that** the employed activated carbon granules (4) are dust free and/or free of pulverulent activated carbon.

19. Apparel piece according to one or more of the preceding claims, **characterized in that** the apparel piece (1) is a top part, more particularly a jacket, a pullover, a T-shirt, a sweatshirt or the like, a bottom part, more particularly a trouser, a two-part suit made up of top and bottom parts, a one-piece suit, more particularly an overall, or a head, hand or foot covering.

20. Use of an apparel piece according to one or more of the preceding claims as hunting, sports or leisure apparel, more particularly for adsorption of body odour, more particularly sweat odour.

## Revendications

1. Vêtement textile (1), notamment pour vêtement de chasse, de sport ou de loisir, le vêtement (1) étant équipé d'un matériau intérieur adsorbant les odeurs (2) qui contient du charbon actif,
- le matériau intérieur adsorbant les odeurs (2) comprenant une couche support (3) conçue sous la forme d'un matériau textile plat, sur laquelle du charbon actif est fixé sous la forme de grains de charbon actif (4) ayant des diamètres de particule moyens dans la plage allant de 0,01 à à 2,0 mm, en une quantité de revêtement totale de 10 à 100 g/m², le charbon actif comportant une proportion de micropores formée par des pores ayant des diamètres de pore ≤ 25 Å d'au moins 60 %, par rapport au volume total du charbon actif, et
- la couche support (3) conçue sous la forme d'une structure textile plate étant conçue sous forme perméable à l'air et perméable à la vapeur d'eau, et la totalité du matériau interne adsorbant les odeurs (2) et la totalité du vêtement (1) étant conçues sous forme perméable à l'air et perméable à la vapeur d'eau.

2. Vêtement selon la revendication 1, **caractérisé en ce que** le matériau intérieur adsorbant les odeurs (2), et de préférence la totalité du vêtement (1), présente une perméabilité aux gaz, notamment une perméabilité à l'air, à une résistance à l'écoulement de 127 Pa, d'au moins 100 l·m⁻²·s⁻¹, notamment d'au moins 500 l·m⁻²·s⁻¹, de préférence d'au moins 1 000 l·m⁻²·s⁻¹, de manière particulièrement préférée d'au moins 1 500 l·m⁻²·s⁻¹, de manière tout particulièrement préférée d'au moins 2 000 l·m⁻²·s⁻¹ ou plus, et/ou **en ce que** le matériau intérieur adsorbant les odeurs (2), et de préférence la totalité du vêtement (1), présente à 25 °C une perméabilité à la vapeur d'eau d'au moins 25 l/m² par 24 h, notamment d'au moins 30 1/m² par 24 h, de préférence d'au moins 50 1/m² par 24 h ou plus, et/ou **en ce que** le matériau intérieur adsorbant les odeurs (2), et de préférence la totalité du vêtement (1), présente une résistance au passage de vapeur d'eau Rₑₜ en conditions stationnaires, mesurée selon DIN EN 31092 : 1993 (février 1994) et/ou selon la norme internationale ISO 11 092, à 35 °C d'au plus 20 (m²·Pascal)/Watt, notamment d'au plus 10 (m²·Pascal)/Watt, de préférence d'au plus 5 (m²·Pascal)/Watt.

3. Vêtement selon la revendication 1 ou 2, **caractérisé en ce que** la couche support (3) conçue sous la forme d'un matériau textile plat est un tissu, un tricot, une nappe ou un composite textile, notamment un non-tissé, et/ou **en ce que** la couche support (3) conçue sous la forme d'un matériau textile plat présente un poids superficiel de 10 à 200 g/m², notamment de 20 à 150 g/m², de préférence de 30 à 100 g/m².

4. Vêtement selon une ou plusieurs des revendications précédentes, **caractérisé en ce que** le vêtement (1) comprend également une couche extérieure (5), la couche extérieure (5) étant notamment conçue sous la forme d'une structure textile plate, de préférence d'un matériau textile perméable à l'air, de préférence d'un tissu, d'un tricot, d'une nappe ou d'un composite textile, notamment d'un non-tissé, et/ou la couche extérieure (5) étant notamment placée sur les grains de charbon actif (4) fixés sur la couche support (3), et/ou la couche extérieure (5) présentant un poids superficiel de 50 à 400 g/m², notamment de 75 à 300 g/m², de préférence de 100 à 250 g/m².

5. Vêtement selon une ou plusieurs des revendications précédentes, **caractérisé en ce que** les grains de charbon actif (4) sont fixés sur la couche support (3) au moyen d'un adhésif, l'adhésif étant notamment appliqué de manière discontinue sur la couche support (3), notamment sous la forme d'une trame en forme de points, notamment régulière ou irrégulière, la quantité d'adhésif étant notamment déterminée de manière à ce que et/ou la fixation des grains de charbon actif (4) étant telle qu'au moins 25 %, notamment au moins 30 %, de préférence au moins 40 %, de manière particulièrement préférée au moins 50 %, de la surface des grains de charbon actif (4) soit libre pour les odeurs à adsorber et/ou non recouverte d'adhésif, et/ou l'adhésif étant notamment appliqué en une quantité de 5 à 70 g/m², notamment de 10 à 50 g/m², de préférence de 20 à 40 g/m².

6. Vêtement selon une ou plusieurs des revendications précédentes, **caractérisé en ce que** la quantité de grains de charbon actif (4) est choisie de manière à ce que la capacité d'adsorption mise à disposition par les grains de charbon actif (4) soit suffisante pour fixer et/ou éliminer durablement par adsorption les odeurs libérées par l'utilisateur du vêtement (1) lors de l'utilisation du vêtement (1), notamment les odeurs corporelles et/ou de transpiration, et/ou **en ce que** le vêtement (1) contient le charbon actif en une quantité de revêtement totale de 15 à 80 g/m², de préférence de 20 à 60 g/m², et/ou **en ce que** les grains de charbon actif (4) sont conçus au moins essentiellement sous forme sphérique, et/ou **en ce que** les grains de charbon actif (4), de préférence les billes de charbon actif, présentent des diamètres de particule moyens dans la plage allant de 0,05 à 1,0 mm, de préférence de 0,1 à 1,0 mm, de manière particulièrement préférée de 0,2 à 0,8 mm.

7. Vêtement selon une ou plusieurs des revendications précédentes, **caractérisé en ce que** les grains de charbon actif (4) individuels, de préférence billes de charbon actif, présentent une distance moyenne les uns des autres qui correspond à au moins une fois, de préférence à au moins une fois et demi, de manière particulièrement préférée à au moins deux fois, de manière tout particulièrement préférée à au moins deux fois et demi, le diamètre de particule moyen des grains de charbon actif (4), de préférence billes de charbon actif.

8. Vêtement selon une ou plusieurs des revendications précédentes, **caractérisé en ce que** le charbon actif présente une surface spécifique (BET) d'au moins 500 g/m², notamment d'au moins 750 g/m², de préférence d'au moins 1 000 g/m², de manière particulièrement préférée d'au moins 1 200 g/m², et/ou **en ce que** le charbon actif présente une surface spécifique (BET) de 500 à 2 500 g/m², notamment de 750 à 2 250 g/m², de préférence de 900 à 2 000 g/m², de manière particulièrement préférée de 1 000 à 1 750 g/m².

9. Vêtement selon une ou plusieurs des revendications précédentes, **caractérisé en ce que** le charbon actif est un charbon actif ayant un volume d'adsorption V_{ads} d'au moins 250 cm³/g, notamment d'au moins 300 cm³/g, de préférence d'au moins 350 cm³/g, de manière particulièrement préférée d'au moins 400 cm³/g, et/ou **en ce que** le charbon actif est un charbon actif ayant un volume d'adsorption V_{ads} de 250 à 1 000 cm³/g, notamment de 300 à 900 cm³/g, de préférence de 350 à 750 cm³/g, et/ou **en ce que** le charbon actif est un charbon actif ayant un volume poreux total selon Gurvich d'au moins 0,50 cm³/g, notamment d'au moins 0,55 cm³/g, de préférence d'au moins 0,60 cm³/g, de manière particulièrement préférée d'au moins 0,65 cm³/g, de manière tout particulièrement préférée d'au moins 0,70 cm³/g, et/ou **en ce que** le charbon actif est un charbon actif ayant un volume poreux total selon Gurvich de 0,50 à 0,90 cm³/g, notamment de 0,55 à 0,85 cm³/g, de préférence de 0,60 à 0,80 cm³/g, de manière particulièrement préférée de 0,65 à 0,80 cm³/g, de manière tout particulièrement préférée de 0,70 à 0,75 cm³/g.

10. Vêtement selon une ou plusieurs des revendications précédentes, **caractérisé en ce que** le charbon actif est un charbon actif ayant une proportion de micropores formée par des pores ayant des diamètres de pore ≤ 25 Å d'au moins 65 %, notamment d'au moins 70 %.

11. Vêtement selon une ou plusieurs des revendications précédentes, **caractérisé en ce que** le charbon actif est un charbon actif ayant une proportion volumique de micropores formée par des pores ayant des diamètres de pore ≤ 20 Å d'au moins 60 %, notamment d'au moins 65 %, de préférence d'au moins 70 %, par rapport au volume poreux total.

12. Vêtement selon une ou plusieurs des revendications précédentes, **caractérisé en ce que** le charbon actif est un charbon actif ayant un volume de micropores, notamment un volume de micropores formé par des pores ayant des diamètres de pore ≤ 25 Å, de préférence ≤ 20 Å, selon Carbon Black d'au moins 0,40 cm³/g, notamment d'au moins 0,45 cm³/g, de préférence d'au moins 0,50 cm³/g.

13. Vêtement selon une ou plusieurs des revendications précédentes, **caractérisé en ce que** le charbon actif est un charbon actif ayant une proportion de surface spécifique de micropores, notamment une proportion de surface spécifique de micropores formée par des pores ayant des diamètres de pore ≤ 25 Å, de préférence ≤ 20 Å, d'au moins 70 %, notamment d'au moins 75 %, de préférence d'au moins 80 %, de manière tout particulièrement préférée d'au moins 85 %, par rapport à la surface spécifique totale (BET) du charbon actif.

14. Vêtement selon une ou plusieurs des revendications précédentes, **caractérisé en ce que** le charbon actif est un charbon actif ayant une surface de micropores selon Carbon Black, notamment une surface de micropores formée par des pores ayant des diamètres de pore ≤ 25 Å, de préférence ≤ 20 Å, d'au moins 400 g/m², notamment d'au moins 800 g/m², de préférence d'au moins 1 000 g/m², de manière particulièrement préférée d'au moins 1 200 g/m².

15. Vêtement selon une ou plusieurs des revendications précédentes, **caractérisé en ce que** le charbon actif est un charbon actif ayant un diamètre de pore moyen (diamètre de pore moyen) d'au plus 35 Å, de préférence d'au plus 30 Å, de manière particulièrement préférée d'au plus 25 Å.

16. Vêtement selon une ou plusieurs des revendications précédentes, **caractérisé en ce que** le charbon actif est un charbon actif ayant une densité brute dans la plage allant de 700 à 975 g/cm³, notamment de 750 à 950 g/cm³, de préférence de 800 à 900 g/cm³, et/ou ayant une densité apparente dans la plage allant de 300 à 900 g/cm³, notamment de 350 à 800 g/cm³, de préférence de 400 à 750 g/cm³, et/ou ayant une porosité totale de 40 à 70 %, notamment de 45 à 65 %, de préférence de 50 à 60 %, et/ou **en ce que** le charbon actif est un charbon actif ayant un volume poreux total spécifique dans la plage allant de 0,1 à 2,5 cm³/g, notamment de 0,2 à 2,0 cm³/g, de préférence de 0,3 à 1,5 cm³/g, de manière particulièrement préférée de 0,4 à 1,0 cm³/g, la proportion des pores ayant des diamètres de pore ≤ 36 Å étant notamment d'au moins 65 %, notamment d'au moins 70 %, de préférence d'au moins 75 %, et jusqu'à 95 %, notamment jusqu'à 90 %.

17. Vêtement selon une ou plusieurs des revendications précédentes, **caractérisé en ce que** le charbon actif comprend une imprégnation, l'imprégnation comprenant notamment un composé alcalin, notamment pour améliorer l'adsorption des composants acides de la transpiration corporelle, de préférence à base d'une amine, de préférence l'hexaméthylènediamine (HMDA).

18. Vêtement selon une ou plusieurs des revendications précédentes, **caractérisé en ce que** le charbon actif est conçu sous forme résistant à l'abrasion, la pression d'éclatement d'un grain de charbon actif (4) individuel, notamment d'une bille de charbon actif, étant notamment d'au moins 2,5 Newton, notamment d'au moins 5 Newton, de préférence d'au moins 7,5 Newton, de manière tout particulièrement préférée d'au moins 10 Newton, et/ou la pression d'éclatement d'un grain de charbon actif (4) individuel, notamment d'une bille de charbon actif, se situant notamment dans la plage allant de 2,5 à 20 Newton, et/ou **en ce que** les grains de charbon actifs (4) utilisés sont exempts de poussières et/ou exempts de charbon actif en poudre.

19. Vêtement selon une ou plusieurs des revendications précédentes, **caractérisé en ce que** le vêtement (1) est une pièce supérieure, notamment une veste, un pullover, un t-shirt, un sweatshirt ou analogue, une pièce inférieure, notamment un pantalon, un costume deux-pièces constitué d'une pièce supérieure et d'une pièce inférieure, un costume une-pièce, notamment une combinaison, ou une couverture de tête, de main ou de pied.

20. Utilisation d'un vêtement selon une ou plusieurs des revendications précédentes en tant que vêtement de chasse, de sport ou de loisir, notamment pour l'adsorption d'odeurs corporelles, notamment d'odeurs de transpiration.
